# FASCICULE DE BREVET EUROPEEN

(11) **EP 3 361 324 B1**
(45) Date de publication et mention de la délivrance du brevet: **21.01.2026**
(21) Numéro de dépôt: 17155912.3
(22) Date de dépôt: 13.02.2017
(51) Int. Cl.: G04B 5/00, G04B 11/04

(54) **SYSTÈME DE CLIQUET HORLOGER**
STECKVERSCHLUSSSYSTEM FÜR UHR
TIMEPIECE RATCHET SYSTEM

(43) Date de publication de la demande: 15.08.2018
(73) Titulaire: ROLEX SA, 1211 Genève 26 (CH)
(72) Inventeur: GUFFOND, Eric, 74130 Mont-Saxonnex (FR); MISEREZ, Thierry, 01630 Challex (FR)
(74) Mandataire: Moinas & Savoye SARL

(56) Documents cités:
- EP-A1- 1 136 892
- FR-A- 1 528 337
- FR-A1- 2 064 452

## Description

L'invention concerne un système de cliquet pour une roue d'une chaîne cinématique de remontage d'un barillet horloger. L'invention concerne aussi un mouvement horloger comprenant un tel système. L'invention concerne également une pièce d'horlogerie comprenant un tel système ou un tel mouvement. L'invention concerne enfin un procédé de configuration d'un tel mouvement ou d'une telle pièce d'horlogerie. L'invention concerne encore un procédé de montage d'un tel mouvement ou d'une telle pièce d'horlogerie. L'invention concerne encore un procédé de démontage d'un tel mouvement ou d'une telle pièce d'horlogerie
Les ressorts de barillet des pièces d'horlogerie à remontage manuel ou automatique sont usuellement maintenus sous tension par le biais d'un cliquet qui est prévu pour coopérer avec un rochet monté à carré sur l'arbre de barillet. Plus particulièrement, le cliquet immobilise le rochet dans le sens du désarmage du ressort de barillet, et décliquète lors de l'actionnement du dispositif de remontage manuel ou automatique.

Des dispositifs de remontage automatique sont également conformés pour immobiliser le rochet dans le sens du désarmage du ressort, si bien que le cliquet de rochet pourrait être ôté des pièces d'horlogerie dotées de tels dispositifs. Il existe toutefois la problématique du démontage de l'automate qui expose l'horloger au problème de dévidage intempestif non maîtrisé du ressort de barillet. Pour cette raison, les pièces d'horlogerie à remontage automatique connues de l'art antérieur comportent également un dispositif, notamment un cliquet de rochet, prévu pour immobiliser l'arbre de barillet. Si une telle solution permet notamment de faire fonctionner la pièce d'horlogerie indépendamment de son module d'automate, elle n'est toutefois pas optimale quant à l'efficacité du remontage automatique. En effet, dans ce cas, la masse oscillante doit vaincre le couple résistif induit par le cliquet, notamment le ressort de cliquet, pour permettre le remontage automatique du ressort de barillet. Une telle construction peut donc être problématique lorsque le pouvoir remontant de la masse oscillante est limité en fonction des dimensions de la pièce d'horlogerie, en particulier lorsqu'il s'agit d'un mouvement automatique de petit diamètre et/ou de faible épaisseur.

Le brevet CH542468 divulgue un cliquet de rochet monobloc doté d'une première partie rigide et d'une deuxième partie élastique. La partie rigide comporte une dent d'encliquetage prévue pour coopérer avec la denture du rochet de façon à immobiliser le rochet dans le sens du désarmage du ressort de barillet, et à se dégager de la denture du rochet dans le sens d'armage du ressort de barillet. A cet effet, la partie élastique du cliquet se présente sous la forme d'un bras élastique qui s'arme lors du dégagement de la dent d'encliquetage de la denture du rochet pour assurer le retour de la dent d'encliquetage en position de blocage de la denture du rochet. Dans le cas où un tel dispositif est intégré au sein d'une pièce d'horlogerie à remontage automatique, la masse oscillante doit vaincre le couple résistif induit par le cliquet, notamment par la partie élastique du cliquet.

Il existe des alternatives aux cliquets de rochet. Le cliquet de rochet peut par exemple être substitué à un ou plusieurs cliquets disposés dans l'une ou l'autre des chaînes de remontage manuel ou automatique. L'ouvrage « La montre suisse à remontage automatique » divulgue par exemple en pages 170 à 174 un mouvement à remontage automatique unidirectionnel dénué de cliquet de rochet, qui est connu sous la référence « Zénith n°133 ». Dans cette construction, des cliquets intégrés au sein du module d'automate immobilisent indirectement le rochet dans le sens du désarmage du ressort de barillet. Une telle pièce d'horlogerie ne peut donc fonctionner indépendamment de son module d'automate.

Il existe également des alternatives aux cliquets. La demande de brevet WO2015193400 divulgue, dans un troisième mode de réalisation de l'invention, un dispositif d'automate unidirectionnel muni d'une masse oscillante pivotée par deux embrayages radiaux à billes montés en opposition. Un premier embrayage permet d'établir une liaison unidirectionnelle entre la masse oscillante et le rochet selon un premier sens de rotation de la masse oscillante. Dans un second sens de rotation de la masse oscillante, des billes maintiennent en position la chaîne d'automate et assure ainsi la même fonction qu'un cliquet, notamment un cliquet de rochet. Une telle configuration permet avantageusement de mettre en œuvre une chaîne d'automate simplifiée dont l'angle mort est minimisé. Toutefois, à l'instar du calibre Zénith précité, une telle pièce d'horlogerie ne peut fonctionner indépendamment de son automate.

Le document FR 2 064 452 A1 divulgue un dispositif assurant la transformation d'un mouvement oscillant en un mouvement unidirectionnel appliqué à une roue à rochet, à l'aide de deux cliquets, d'entraînement et de positionnement. Ce système est destiné à des mécanismes d'oscillation fine, typiques d'un résonateur. Le document EP 1 136 892 A1 divulgue un système de cliquet pour une roue d'une chaîne cinématique de remontage d'un barillet horloger comprenant : un cliquet présentant au moins une dent destinée à coopérer avec une denture de la roue.

Le but de l'invention est de fournir un système de cliquet horloger permettant de remédier aux inconvénients mentionnés précédemment et d'améliorer les systèmes de cliquets horlogers connus de l'art antérieur. En particulier, l'invention propose un système de cliquet horloger tel que la pièce d'horlogerie qu'il équipe puisse aussi fonctionner sans module d'automate et/ou tel que le module d'automate n'ait pas à vaincre un couple résistif induit par un cliquet.

Un système selon l'invention est défini par la revendication 1.

Des modes de réalisation du système sont définis par les revendications 2 à 10.

Un mouvement selon l'invention est défini par la revendication 11.

Des modes de réalisation du mouvement sont définis par les revendications 12 à 15.

Une pièce d'horlogerie selon l'invention est définie par la revendication 16.

Un mode de réalisation de la pièce d'horlogerie est défini par la revendications 17.

Un procédé de configuration selon l'invention est défini par la revendication 18.

Les figures annexées représentent, à titre d'exemples, trois modes de réalisation d'une pièce d'horlogerie selon l'invention.
La figure 1 est une vue schématique d'un premier mode de réalisation d'une pièce d'horlogerie selon l'invention comprenant un premier mode de réalisation d'un système de cliquet horloger.
Les figures 2 et 3 sont des vues du premier mode de réalisation du système de cliquet horloger dans une configuration désactivée.
La figure 4 est une vue d'un module d'automate.
Les figures 5 et 6 sont des vues illustrant le montage du module d'automate de la figure 4 pour obtenir le premier mode de réalisation d'une pièce d'horlogerie.
La figure 7 est une vue perspective d'une variante du premier mode de réalisation du système de cliquet horloger.
La figure 8 est une vue schématique d'un deuxième mode de réalisation d'une pièce d'horlogerie selon l'invention comprenant un deuxième mode de réalisation d'un système de cliquet horloger.
La figure 9 est une vue schématique d'un troisième mode de réalisation d'une pièce d'horlogerie selon l'invention comprenant un troisième mode de réalisation d'un système de cliquet horloger.
La figure 10 est une vue en coupe partielle d'un mode de réalisation d'une module d'automate utilisé de préférence dans un mouvement d'horlogerie selon l'invention.

Un premier mode de réalisation d'une pièce d'horlogerie 110 est décrit ci-après en référence aux figures 1 à 7. La pièce d'horlogerie est par exemple une montre, en particulier une montre bracelet. La pièce d'horlogerie comprend un mouvement 100 mécanique de montre, notamment un mouvement de montre automatique.

Avantageusement, le mouvement de montre comprend un bâti 99, un barillet horloger 3, un rouage de finissage et un automate ou dispositif d'automate. Le dispositif d'automate peut être un module d'automate M' tel que représenté sur la figure 4. Par « automate » ou « dispositif d'automate », on entend, dans tout ce document, une chaîne cinématique de remontage automatique du barillet horloger 3 du mouvement ou une partie de chaîne cinématique de remontage automatique du barillet horloger 3 du mouvement. La partie de chaîne cinématique comprend au moins une masse oscillante 5 dont l'énergie mécanique est utilisée pour remonter le barillet.

De préférence, l'automate est bidirectionnel, et peut notamment comprendre des mobiles inverseurs 4, 4'. Les deux mobiles inverseurs 4, 4' permettent d'une part l'entraînement du rochet par une transmission de mouvement de la masse oscillante 5 dans le sens d'armage d'un ressort de barillet et, d'autre part, l'immobilisation du rochet dans le sens du désarmage du ressort de barillet sous l'effet de la masse oscillante 5 comme représenté sur la figure 3. En effet, la chaîne cinématique de remontage automatique du mouvement est irréversible. Ainsi, l'automate est de préférence agencé pour immobiliser un rochet ou une roue dans un sens de désarmage du ressort de barillet. De préférence, l'automate se présente sous la forme d'un module M' d'automate, qui comprend par exemple deux ébauches M1', M2' pivotant différents rouages de l'automate et la masse oscillante 5.

Le mouvement comprend un système de cliquet pour une roue 2 de la chaîne cinématique de remontage du barillet horloger 3, c'est-à-dire un système de cliquet d'immobilisation d'une roue 2 de la chaîne cinématique de remontage du barillet horloger 3.

Le système de cliquet comprend :
- un cliquet 10 présentant au moins une dent 1a destinée à coopérer avec une denture 2a de la roue 2 ; et
- un élément 6 d'activation et de désactivation du cliquet.

L'élément d'activation et de désactivation est agencé de sorte que, dans une première configuration de l'élément d'activation et de désactivation (représentée sur la figure 1), l'au moins une dent 1a du cliquet coopère directement ou indirectement avec la denture 2a, notamment par obstacle et/ou sous l'effet d'un effort de rappel de l'au moins une dent 1a du cliquet contre la denture 2a, et, dans une deuxième configuration de l'élément d'activation et de désactivation (représentée sur la figure 2), l'au moins une dent 1a du cliquet ne coopère pas avec la denture 2a ou un effort de rappel de l'au moins une dent 1a du cliquet contre la denture 2a est réduit, notamment réduit par rapport à l'effort de rappel de l'au moins une dent 1a du cliquet contre la denture 2a dans la première configuration.

Autrement dit, l'élément d'activation et de désactivation comprend :
- une première configuration d'activation ou une première position d'activation dans laquelle l'élément d'activation et de désactivation provoque l'activation du cliquet, c'est-à-dire que l'au moins une dent 1a du cliquet coopère directement ou indirectement avec la denture 2a, notamment par obstacle et/ou sous l'effet d'un effort de rappel de l'au moins une dent 1a du cliquet contre la denture 2a, et
- une deuxième configuration de désactivation ou une deuxième position de désactivation dans laquelle l'élément d'activation et de désactivation provoque la désactivation du cliquet, c'est-à-dire que l'au moins une dent 1a du cliquet ne coopère pas avec la denture 2a ou qu'un effort de rappel de l'au moins une dent 1a du cliquet contre la denture 2a est réduit, notamment réduit par rapport à l'effort de rappel de l'au moins une dent 1a du cliquet contre la denture 2a dans la première configuration.

Dans les différents modes de réalisation décrits, de préférence, dans la deuxième configuration de l'élément d'activation et de désactivation, l'au moins une dent 1a du cliquet ne coopère pas avec la denture 2a.

Avantageusement, le cliquet et le rochet de barillet sont solidarisés dans la première configuration d'activation ou la première position d'activation de l'élément d'activation et de désactivation, et le cliquet et le rochet de barillet sont désolidarisés dans la deuxième configuration d'activation ou la deuxième position de désactivation de l'élément d'activation et de désactivation.

Dans une première variante du premier mode de réalisation représentée sur les figures 1 à 6, le cliquet 10 comprend un élément d'assemblage 1c au bâti 99 du mouvement 100. L'élément d'assemblage se trouve de préférence à une première extrémité du cliquet. L'élément d'assemblage comprend par exemple une conformation telle qu'un talon 1c muni d'un premier trou destiné à recevoir un pion ou une goupille et un trou de passage d'une vis. La vis traverse le trou et est vissée dans un trou taraudé du bâti. Le pion ou la goupille est logée partiellement dans le bâti et dans le talon. Dans le premier mode de réalisation, l'élément d'assemblage est un élément de fixation au bâti du mouvement.

Le cliquet comprend l'au moins une dent 1a, notamment deux dents dans cette première variante du premier mode de réalisation, à distance de l'élément de fixation. De préférence, l'au moins une dent 1a est disposée à une deuxième extrémité du cliquet. La dent ou les dents ont par exemple un profil semblable à ceux des dents de la denture 2a.

Le cliquet comprend encore une portion flexible 1b entre l'élément de fixation 1c et l'au moins une dent 1a. Cette portion a par exemple une forme allongée comme une baguette ou un bras. De préférence, dans la première configuration activée du cliquet, représentée sur les figures 1 et 5, l'au moins une dent est rappelée au contact de la denture 2a. De préférence encore, dans cette première configuration, le cliquet, en particulier la portion flexible 1b du cliquet, est légèrement précontraint et plaque l'au moins une dent à l'encontre de la denture 2a.

Le cliquet 1 est donc monostable. Sa première position est une position dans laquelle l'au moins une dent est rappelée au contact de la denture 2a. Ainsi, la position stable est une position dans laquelle l'au moins une dent coopère par obstacle avec la denture 2a et donc une position dans laquelle le cliquet interdit la rotation de la roue 2, en particulier interdit la rotation de la roue 2 dans le sens de dévidage ou de désarmage du ressort de barillet.

Dans le mode de réalisation représenté, l'élément d'activation et de désactivation est un moyen d'assemblage 6. Ce moyen d'assemblage permet d'assembler tout dispositif sur le mouvement. Avantageusement, le moyen d'assemblage permet d'assembler un automate, en particulier un module d'automate M', sur le mouvement.

Dans le mode de réalisation représenté, le moyen d'assemblage est une vis 6.

Comme vu précédemment, une première configuration de l'élément d'activation et de désactivation est telle que l'au moins une dent 1a du cliquet coopère par obstacle ou interférence avec la denture 2a et, une deuxième configuration de l'élément d'activation et de désactivation est telle que l'au moins une dent 1a du cliquet ne coopère pas avec la denture 2a ou telle que l'au moins une dent 1a du cliquet est moins engagée dans la denture 2a.

Avantageusement, la première configuration est une première position de l'élément d'activation et de désactivation et la deuxième configuration est une deuxième position de l'élément d'activation et de désactivation.

Avantageusement, comme représenté sur la figure 6, le moyen d'assemblage présente une première portion 6a d'un premier diamètre. Ce premier diamètre est tel que lorsque le moyen d'assemblage est dans sa deuxième position ou configuration, le cliquet étant en contact ou en appui contre la première portion, l'au moins une dent se trouve à distance de la denture 2a ou tout au moins se trouve seulement partiellement engagée dans la denture 2a. Dans cette position comme représenté sur les figures 2 et 3, le cliquet est élastiquement déformé en flexion au niveau de sa portion flexible 1b.

Avantageusement, le moyen d'assemblage présente une deuxième portion 6b, notamment une deuxième portion d'un deuxième diamètre. Cette deuxième portion est par exemple filetée et destinée à être vissée dans un taraudage prévu sur le bâti 99, par exemple sur un pont de barillet M1. De préférence, lorsqu'un horloger retire le moyen d'assemblage, avant que celui-ci ne soit complètement retiré, le moyen d'assemblage se trouve dans sa première position ou configuration. Dans cette première position, le cliquet est en contact ou en appui contre la deuxième portion, le cliquet étant rappelé élastiquement contre cette deuxième portion par sa portion flexible. Il s'ensuit que l'au moins une dent se trouve rappelée dans une position d'obstacle ou d'interférence avec la denture 2a, comme représenté sur la figure 1. Sur cette figure 1, la vis 6 est complètement déposée.

Les première et deuxième portions sont avantageusement raccordées par une rampe, notamment par une conformation tronconique ou un chanfrein 6c.

Bien entendu, la vis 6 pourrait être substituée par une goupille rapportée ou venue de matière sur une ébauche ou par un excentrique ou par tout autre moyen permettant d'assurer un assemblage. La goupille pourrait, par exemple, être une goupille cylindrique chanfreinée, ou encore une goupille tronconique. De manière plus générale, tout élément faisant saillie du module d'automate pourrait remplir la fonction de la vis 6, tel qu'un usinage d'une ébauche prenant part au module d'automate, ou encore tout élément rapporté sur le module d'automate.

Préférentiellement, l'élément d'activation et de désactivation et le cliquet sont agencés de sorte que l'au moins une dent du cliquet est déplacée, relativement à la roue 2, selon le plan du mouvement ou selon le plan de la roue 2 lorsque l'élément d'activation et de désactivation passe de sa première position à sa deuxième position ou lorsque l'élément d'activation et de désactivation passe de sa deuxième position à sa première position.

Cependant, dans une deuxième variante du premier mode de réalisation du cliquet représentée sur la figure 7, le moyen d'assemblage 6*, ici une vis, présente une face parallèle 6e* ou sensiblement parallèle à sa section transversale et destinée à venir en appui contre le cliquet, notamment au niveau d'une extrémité proche de l'au moins une dent 1a. La face parallèle 6e* est destinée à venir appuyer contre le cliquet de sorte à le déformer élastiquement, notamment à déformer le cliquet élastiquement en flexion, dans la deuxième configuration. Ainsi, dans cette deuxième variante, l'élément d'activation et de désactivation et le cliquet sont agencés de sorte que l'au moins une dent du cliquet est déplacée relativement à la roue 2, perpendiculairement au plan du mouvement ou perpendiculairement au plan de la roue 2, lorsque l'élément d'activation et de désactivation passe de sa première position à sa deuxième position ou lorsque l'élément d'activation et de désactivation passe de sa deuxième position à sa première position. Dans cette variante, la vis 6* est donc préférentiellement disposée au-dessus du bras 1b du cliquet.

Un deuxième mode de réalisation d'une pièce d'horlogerie 110' est décrit ci-après en référence à la figure 8. La pièce d'horlogerie est par exemple une montre, en particulier une montre bracelet. La pièce d'horlogerie comprend un mouvement 100' mécanique de montre, notamment un mouvement de montre automatique.

Le mouvement comprend un système de cliquet pour une roue 2 de la chaîne cinématique de remontage du barillet horloger 3, c'est-à-dire un système de cliquet d'immobilisation d'une roue 2 de la chaîne cinématique de remontage du barillet horloger 3.

Ce deuxième mode de réalisation diffère du premier mode de réalisation en ce qu'il comprend un deuxième mode de réalisation d'un système de cliquet 1'.

Dans le deuxième mode de réalisation, le cliquet 10' comprend un élément d'assemblage 1c' au bâti 99 du mouvement 100'. L'élément d'assemblage se trouve de préférence à une première extrémité du cliquet. L'élément d'assemblage comprend par exemple une conformation telle qu'un talon 1c' muni d'un trou de passage d'un axe. Dans le deuxième mode de réalisation, l'élément d'assemblage est un élément de pivotement prévu pour pivoter le cliquet sur le bâti.

Comme dans le premier mode de réalisation, le cliquet comprend l'au moins une dent 1a' à distance de l'élément d'assemblage. De préférence, l'au moins une dent 1a' est disposée à une deuxième extrémité du cliquet. Dans ce mode de réalisation, l'au moins une dent a la forme d'un bec de sautoir.

Contrairement au premier mode de réalisation, le cliquet comprend une portion rigide 1d' entre l'élément de pivotement 1c' et l'au moins une dent 1a'. Cette portion a par exemple une forme allongée comme un bras. Cette portion rigide ne se déforme pas ou quasiment pas lors du fonctionnement normal du système de cliquet.

De préférence, dans la première configuration activée du cliquet, l'au moins une dent est rappelée au contact de la denture 2a. Dans cette première configuration, le cliquet est contraint et plaque l'au moins une dent dans la denture 2a. Cette contrainte est obtenue par un bras élastique 1b' du cliquet. Dans la première configuration, le bras élastique est déformé ou précontraint en appui contre l'élément 6' d'activation et de désactivation, qui est ici une vis 6', notamment une vis 6' dotée d'une portion tronconique prévue pour coopérer avec le bras élastique 1b'. Dans ce mode de réalisation, le bras élastique 1b' faisant office de ressort est venu de matière avec le corps rigide 1d' du cliquet. Alternativement, le ressort peut aussi être rapporté. Il peut être agencé en appui direct ou indirect contre le corps rigide.

Le cliquet 1' est donc monostable. Sa première position est une position dans laquelle l'au moins une dent est rappelée au contact de la denture 2a. Ainsi, cette première position est une position dans laquelle l'au moins une dent coopère par obstacle avec la denture 2a et donc une position dans laquelle le cliquet interdit la rotation de la roue 2, en particulier interdit la rotation de la roue 2 dans le sens de dévidage ou du désarmage du ressort de barillet.

Un troisième mode de réalisation d'une pièce d'horlogerie 110" est décrit ci-après en référence à la figure 9. La pièce d'horlogerie est par exemple une montre, en particulier une montre bracelet. La pièce d'horlogerie comprend un mouvement 100" mécanique de montre, notamment un mouvement de montre automatique.

Le mouvement comprend un système de cliquet pour une roue 2 de la chaîne cinématique de remontage du barillet horloger 3, c'est-à-dire un système de cliquet d'immobilisation d'une roue 2 de la chaîne cinématique de remontage du barillet horloger 3.

Ce troisième mode de réalisation diffère du premier mode de réalisation en ce qu'il comprend un troisième mode de réalisation d'un système de cliquet 1".

Dans le troisième mode de réalisation, le cliquet 10" diffère des cliquets des premier et deuxième modes de réalisation en ce qu'il est réalisé en deux composants : le cliquet proprement dit 10" et un ressort 1b" distinct. Le ressort 1b" est agencé pour appliquer un effort sur le cliquet et le rappeler dans sa première position.

Comme dans le deuxième mode de réalisation, le cliquet comprend une portion rigide 1d" entre un élément de pivotement 1c" et l'au moins une dent 1a". Cette portion rigide ne se déforme pas ou quasiment pas lors du fonctionnement normal du système de cliquet.

De préférence, dans la première configuration activée du cliquet, représentée sur la figure 9, l'au moins une dent est rappelée au contact de la denture 2a. Dans cette première configuration, le cliquet est contraint et plaque l'au moins une dent dans la denture 2a. Cette contrainte est obtenue par l'action du ressort 1b". Cette première configuration est obtenue dans une première configuration d'activation ou une première position d'activation dans laquelle un élément d'activation et de désactivation (non représenté) provoque l'activation du cliquet, c'est-à-dire que l'au moins une dent 1a" du cliquet coopère par obstacle avec la denture 2a sous l'effet d'un effort de rappel de l'au moins une dent 1a" du cliquet contre la denture 2a. Par exemple, dans cette première configuration d'activation ou première position d'activation, l'élément d'activation et de désactivation n'agit pas sur le ressort 1b".

Par exemple encore, dans une deuxième configuration de désactivation ou une deuxième position de désactivation, l'élément d'activation et de désactivation provoque une désactivation du cliquet ou une moindre activation du cliquet, c'est-à-dire que l'au moins une dent 1a" du cliquet ne coopère pas avec la denture 2a ou qu'un effort de rappel de l'au moins une dent 1a" du cliquet contre la denture 2a est réduit.

Dans tous les modes de réalisation et variantes décrits, la roue 2 est un rochet de barillet. Toutefois, la roue 2 peut aussi être toute autre roue de la chaîne de remontage du barillet, notamment de la chaîne de remontage automatique ou de la chaîne de remontage manuel. La roue pourrait encore faire partie d'une autre chaîne en prise avec le barillet.

Dans tous les modes de réalisation et variantes décrits, si l'élément d'activation et de désactivation est une vis de montage du module d'automate, au moment du dévissage de la vis lors du démontage du module d'automate, le cliquet passe de la deuxième configuration à la première configuration dans laquelle l'au moins une dent 1a, 1a', 1a" du cliquet est en prise avec la denture 2a, notamment sous l'effet d'un ressort.

Dans tous les modes de réalisation et variantes décrits, l'élément d'activation et de désactivation est un moyen d'assemblage. Alternativement, l'élément d'activation et de désactivation peut avoir toute autre fonction. L'élément d'activation et de désactivation peut aussi être dédié à la seule fonction d'activation et de désactivation. L'élément d'activation et de désactivation peut par exemple comprendre un excentrique.

Dans tous les modes de réalisation et variantes décrits, la rigidité du ressort de cliquet peut être inhibée, de façon à minimiser significativement le couple résistif du cliquet lors du fonctionnement du dispositif d'automate. Dans une telle configuration, le cliquet est de préférence un sautoir 1' comme dans le deuxième mode de réalisation.

Dans tous les modes de réalisation et variantes décrits, le cliquet est monostable. Ainsi, il s'escamote de la denture 2a à l'encontre d'un ressort armé lors de l'escamotage. La rigidité élastique du ressort peut aussi être inhibée. La restitution ou le réarmage du ressort induit le retour en position du cliquet dans la première configuration.

Alternativement, le cliquet peut se présenter sous la forme d'une bascule bistable, à savoir une bascule dotée de deux postions stables qui sont définies, par exemple, par des structures flexibles, notamment par le flambage d'une ou plusieurs lames flexibles. Dans une telle configuration, l'état de la bascule dans sa première position ou dans sa deuxième position est commandé par l'état de l'élément d'activation et de désactivation.

Comme vu précédemment, le cliquet peut être un composant monobloc tel qu'illustré sur les figures 1, 2, 7 et 8 ou bien peut être un assemblage tel qu'illustré par la figure 9. Le cliquet peut également être un composant rigide rappelé élastiquement par un ressort comme illustré sur les figures 8 et 9.

Comme vu précédemment, le cliquet est prévu pour coopérer directement avec une roue de rochet 2. Par « directement », nous entendons que le cliquet est préférentiellement prévu pour venir en prise avec la denture du rochet. Alternativement, le cliquet peut coopérer avec la denture d'un autre rouage de la chaîne de remontage manuel du mouvement, qui est en prise avec la roue de rochet. Le cliquet peut, par exemple, coopérer avec la roue de couronne qui est en prise avec la roue de rochet. Dans un tel cas, le principe de fonctionnement n'en est pas modifié. Alternativement encore, la roue de couronne ou tout autre rouage de la chaîne de remontage manuel qui est indexé par un tel cliquet peut présenter un degré de liberté de façon à pouvoir être escamoté de la denture du rochet sous l'effet du module d'automate, et plus particulièrement des moyens d'assemblage du module d'automate. A cet effet, un tel rouage pourrait, par exemple, être pivoté par un tenon olivé ou par une bascule.

Quel que soit le mode de réalisation, le cliquet est positionné dans sa première configuration dès lors que la masse oscillante est ôtée, de préférence juste avant que la masse oscillante soit ôtée. De cette façon, on évite tout risque de dévidement intempestif du ressort de barillet. Préférentiellement, le module M' d'automate est conçu de telle sorte que la masse oscillante ne puisse être ôtée du mouvement avant le retrait du module, et notamment avant le dévissage d'une vis dont l'état commande l'état du cliquet. De préférence, dans une construction particulière, une vis 7 permettant le montage et le démontage de la masse oscillante 5 n'est pas accessible lorsque le module d'automate M' est assemblé sur le mouvement. La vis 7 est par exemple assemblée depuis le côté sous du module d'automate M' comme illustré sur la figure 10.

Avantageusement, le mouvement d'horlogerie à remontage automatique présente la particularité d'être doté d'un cliquet débrayable ou activable et désactivable selon l'état de montage du mouvement d'horlogerie. Ainsi, il est possible d'inhiber la fonction du cliquet lors de l'actionnement du dispositif de remontage automatique et d'activer la fonction du cliquet lorsque le dispositif de remontage automatique est ôté du mouvement. En conséquence, lors du fonctionnement du dispositif d'automate, la masse oscillante n'a pas à vaincre le couple résistif induit par le cliquet, et notamment le ressort de cliquet, pour permettre le remontage automatique du ressort de barillet. Une telle solution est particulièrement avantageuse en regard de sa simplicité et des gains escomptés.

Dans un mode de réalisation privilégié, le mouvement à remontage automatique présente la particularité d'être doté d'un cliquet activable et désactivable selon l'état de montage d'un module M' d'automate.

Dans une première configuration ou état de montage du mouvement correspondant au mouvement d'horlogerie dénué du module d'automate, le cliquet est activé de façon à immobiliser le rochet dans le sens du désarmage du ressort de barillet. En fonctionnement du mouvement dénué du module d'automate, le cliquet s'escamote lors du remontage, mais est immédiatement rappelé dans une configuration d'interférence avec une denture de sorte à éviter tout mouvement de la denture dans le sens de désarmage du barillet.

Dans une deuxième configuration ou état de montage du mouvement correspondant au mouvement d'horlogerie doté du module d'automate, le cliquet est désactivé de façon à éviter les interférences avec une denture. Par exemple, l'au moins une dent du cliquet est hors de portée de la denture de façon à ne pas créer d'opposition au mouvement de la masse oscillante en fonctionnement du module d'automate.

Dans cette construction particulière, le module M' d'automate, en particulier les moyens de montage du module d'automate sur le mouvement, pilote l'état du cliquet de rochet pour le configurer dans son état activé ou désactivé. Par exemple, comme vu précédemment, une vis d'assemblage du module d'automate sur le mouvement peut présenter une conformation spécifique qui lui permet de déplacer ou de faire déplacer, notamment dans le plan du bâti du mouvement, le cliquet lors des montage et démontage du module M' d'automate. A cet effet, la vis 6 peut présenter, comme vu précédemment, une portion de corps 6a conformée de façon à rentrer en contact avec le cliquet lors du vissage de la vis 6 sur le reste du mouvement M, en particulier sur un pont de barillet M1. Préférentiellement, la vis 6 présente au moins deux portions distinctes 6a, 6b qui sont séparées par un chanfrein 6c de sorte à ce que ce dernier constitue une rampe pour permettre le déplacement du cliquet, et donc l'éloignement d'au moins une dent 1a, 1a', 1a" de la denture 2a, lors du vissage de la vis 6. Ainsi, en début de vissage de la vis 6, le cliquet se trouve dans une première configuration et, en fin de vissage de la vis 6, le cliquet se trouve dans une deuxième configuration. Avantageusement, dans la deuxième configuration de l'élément d'activation et de désactivation 6, le ressort de barillet est maintenu sous tension sous l'effet de l'automate.

Les différents modes de réalisation concernent un mouvement à remontage automatique, qui présente la particularité d'être doté d'un cliquet débrayable ou désactivable selon l'état de montage d'un module M' d'automate. De manière plus générale, le mouvement d'horlogerie à remontage automatique présente la particularité d'être doté d'un cliquet activable et désactivable selon l'état de montage du mouvement d'horlogerie, en particulier selon l'état de montage du mouvement d'horlogerie à l'emboîtage. Par exemple, le cliquet peut être désactivé lors de l'assemblage final du mouvement au sein d'une boîte de montre. Le cliquet peut, par exemple, être désactivé par un élément de la boîte tel que le fond. Par exemple, le fond peut être doté d'une cheville qui est prévue pour coopérer avec le cliquet de sorte à ce que ce dernier soit escamoté d'une denture du rochet une fois le fond de la boîte assemblé. Une telle conception permet également d'inhiber ou de désactiver le cliquet lors de l'actionnement du dispositif de remontage automatique, et de garantir l'activation du cliquet lorsque l'automate est ôté du mouvement, une fois le mouvement déboîté. Une telle conception est particulièrement adaptée pour un mouvement doté d'une masse oscillante ne recouvrant pas la totalité du mouvement, par exemple pour un mouvement de type « micro-rotor ».

Optionnellement, un tel dispositif peut être, en outre, piloté par une commande additionnelle, par exemple par la tige du mouvement d'horlogerie. Ainsi, l'élément d'activation et de désactivation peut être changé d'état sous l'effet d'un dispositif connexe, qui est préférentiellement activé par un mécanisme à la tige du mouvement d'horlogerie. Par exemple, l'élément d'activation et de désactivation peut présenter une structure élastique ou un degré de liberté supplémentaire de façon à pouvoir s'escamoter.

Avantageusement, on configure un mouvement horloger tel que décrit précédemment ou une pièce d'horlogerie telle que décrite précédemment en mettant en œuvre au moins l'une des étapes suivantes :
- Agir sur l'élément d'activation et de désactivation du cliquet de sorte à le placer dans une première configuration dans laquelle l'au moins une dent du cliquet coopère, notamment par obstacle avec la denture et/ou sous l'effet d'un effort de rappel de l'au moins une dent du cliquet contre la denture,
- Agir sur l'élément d'activation et de désactivation du cliquet de sorte à le placer dans une deuxième configuration dans laquelle l'au moins une dent du cliquet ne coopère pas avec la denture ou dans laquelle un effort de rappel de l'au moins une dent du cliquet contre la denture est réduit, notamment réduit par rapport à l'effort de rappel de l'au moins une dent 1a du cliquet contre la denture 2a dans la première configuration.

De préférence, la première étape mentionnée ci-dessus est mise en œuvre lors d'un procédé de démontage du mouvement horloger ou de la pièce d'horlogerie.

De préférence, la deuxième étape mentionnée ci-dessus est mise en œuvre lors d'un procédé de montage du mouvement horloger ou de la pièce d'horlogerie.

## Revendications

1. Système (1 ; 1' ; 1") de cliquet pour une roue (2) d'une chaîne cinématique de remontage d'un barillet horloger (3) comprenant :
- un cliquet (10 ; 10' ; 10") présentant au moins une dent (1a ; 1a' ; 1a") destinée à coopérer avec une denture (2a) de la roue (2) ; et
- un élément (6 ; 6') d'activation et de désactivation du cliquet ; l'élément d'activation et de désactivation étant agencé de sorte que, dans une première configuration de l'élément d'activation et de désactivation, l'au moins une dent (1a ; 1a' ; 1a") du cliquet coopère avec la denture (2a) directement ou indirectement, notamment sous l'effet d'un effort de rappel de l'au moins une dent (1a ; 1a' ; 1a") du cliquet contre la denture (2a), et, dans une deuxième configuration de l'élément d'activation et de désactivation, l'au moins une dent (1a ; 1a' ; 1a") du cliquet ne coopère pas avec la denture (2a), dans la deuxième configuration de l'élément d'activation et de désactivation, l'au moins une dent (1a ; 1a' ; 1a") se trouvant à distance de la denture (2a).

2. Système selon la revendication précédente, **caractérisé en ce que** la roue (2) est un rochet (2).

3. Système selon l'une des revendications précédentes, **caractérisé en ce que** le cliquet (10 ; 10') comprend un élément d'assemblage (1c ; 1c') à un bâti (99) d'un mouvement (100, 100', 100"), notamment à une première extrémité du cliquet et **en ce que** le cliquet comprend l'au moins une dent (1a ; 1a' ; 1a") à distance de l'élément d'assemblage, notamment à une deuxième extrémité du cliquet.

4. Système selon la revendication précédente, **caractérisé en ce que** le cliquet comprend une portion flexible (1b) entre l'élément d'assemblage et l'au moins une dent.

5. Système selon la revendication 3 ou 4, **caractérisé en ce que** l'élément d'assemblage est un élément de fixation du cliquet à un bâti (99) d'un mouvement (100, 100', 100").

6. Système selon la revendication 3, **caractérisé en ce que** le cliquet comprend un corps rigide (1d' ; 1d"), **en ce que** l'élément d'assemblage (1c' ; 1c") est un élément de pivotement et **en ce que** le cliquet comprend un ressort (1b' ; 1b") de rappel de l'au moins une dent (1a ; 1a' ; 1a") du cliquet contre la denture (2a).

7. Système selon la revendication précédente, **caractérisé en ce que** le ressort est venu de matière avec le corps rigide ou est un ressort rapporté en appui direct ou indirect contre le corps rigide.

8. Système selon l'une des revendications précédentes, **caractérisé en ce que** l'élément d'activation et de désactivation est un moyen d'assemblage (6 ; 6'), notamment une vis (6 ; 6') ou une goupille ou un excentrique.

9. Système selon l'une des revendications 1 à 7, **caractérisé en ce que** l'élément d'activation et de désactivation est un excentrique.

10. Système selon la revendication 8 ou 9, **caractérisé en ce que** l'élément d'activation et de désactivation présente une portion ou une face parallèle ou sensiblement parallèle à sa section transversale destinée à venir en appui contre le cliquet, notamment destinée à déformer élastiquement le cliquet, notamment à déformer élastiquement le cliquet en flexion, dans la deuxième configuration.

11. Mouvement de montre (100 ; 100' ; 100"), notamment mouvement de montre automatique, comprenant un système de cliquet selon l'une des revendications précédentes.

12. Mouvement de montre selon la revendication précédente, **caractérisé en ce qu'**il comprend une partie (M') d'une chaîne cinématique de remontage automatique d'un barillet horloger (3), la partie de chaîne cinématique comprenant au moins une masse oscillante (5) dont l'énergie mécanique est utilisée pour remonter le barillet, notamment une partie modulaire de chaîne cinématique (M'), et un système de cliquet selon l'une des revendications 1 à 10, l'élément d'activation et de désactivation étant un moyen d'assemblage de la partie de chaîne cinématique, notamment un moyen d'assemblage de la partie modulaire de chaîne cinématique, sur une ébauche du mouvement, en particulier le moyen d'assemblage étant une vis de montage de la partie modulaire de chaîne cinématique.

13. Mouvement selon la revendication 11 ou 12, **caractérisé en ce que** le ressort de barillet (3) est maintenu sous tension sous l'effet de la partie de chaîne cinématique dans la deuxième configuration de l'élément d'activation et de désactivation.

14. Mouvement selon l'une des revendications 11 à 13, **caractérisé en ce que** la partie modulaire de chaîne cinématique est un module muni de mobiles inverseurs.

15. Mouvement selon l'une des revendications 11 à 14, **caractérisé en ce que** le cliquet (10 ; 10') comprend un élément d'assemblage (1c ; 1c') à un bâti (99) du mouvement, notamment à une première extrémité du cliquet et **en ce que** le cliquet comprend l'au moins une dent (1a ; 1a' ; 1a") à distance de l'élément d'assemblage, notamment à une deuxième extrémité du cliquet.

16. Pièce d'horlogerie (110 ; 110' ; 110"), notamment montre bracelet, comprenant un système selon l'une des revendications 1 à 10 ou un mouvement selon l'une des revendications 11 à 15.

17. Pièce d'horlogerie selon la revendication précédente, **caractérisée en ce que** l'élément d'activation et de désactivation est un moyen d'assemblage de la pièce d'horlogerie, notamment un moyen d'assemblage du mouvement au sein de la pièce d'horlogerie.

18. Procédé de configuration d'un mouvement horloger selon l'une des revendications 11 à 15 ou d'une pièce d'horlogerie selon l'une des revendications 16 et 17, le procédé comprenant :
- Agir sur l'élément d'activation et de désactivation du cliquet de sorte à le placer dans une première configuration dans laquelle l'au moins une dent du cliquet coopère directement ou indirectement avec la denture, notamment par obstacle et/ou sous l'effet d'un effort de rappel de l'au moins une dent du cliquet contre la denture, et/ou
- Agir sur l'élément d'activation et de désactivation du cliquet de sorte à le placer dans une deuxième configuration dans laquelle l'au moins une dent du cliquet ne coopère pas avec la denture ou dans laquelle un effort de rappel de l'au moins une dent du cliquet contre la denture est réduit.

## Patentansprüche

1. Sperrklinkensystem (1; 1'; 1") für ein Rad (2) einer kinematischen Kette zum Aufziehen eines Uhrenfederhauses (3), beinhaltend:
- eine Sperrklinke (10; 10'; 10"), die mindestens einen Zahn (1a; 1a'; 1a") aufweist, der dazu bestimmt ist, mit einer Zahnung (2a) des Rads (2) zusammenzuwirken; und
- ein Element (6; 6') zur Aktivierung und Deaktivierung der Sperrklinke; wobei das Element zur Aktivierung und Deaktivierung so angeordnet ist, dass der mindestens eine Zahn (1a; 1a'; 1a") der Sperrklinke in einer ersten Konfiguration des Elements zur Aktivierung und Deaktivierung direkt oder indirekt mit der Zahnung (2a) zusammenwirkt, insbesondere unter der Wirkung einer Kraft zum Vorspannen des mindestens einen Zahns (1a; 1a'; 1a") der Sperrklinke gegen die Zahnung (2a), und der mindestens eine Zahn (1a; 1a'; 1a") der Sperrklinke in einer zweiten Konfiguration des Elements zur Aktivierung und Deaktivierung nicht mit der Zahnung (2a) zusammenwirkt, wobei sich der mindestens eine Zahn (1a; 1a'; 1a") in der zweiten Konfiguration des Elements zur Aktivierung und Deaktivierung in einem Abstand von der Zahnung (2a) befindet.

2. System nach dem vorhergehenden Anspruch, **dadurch gekennzeichnet, dass** das Rad (2) ein Sperrrad (2) ist.

3. System nach einem der vorhergehenden Ansprüche, **dadurch gekennzeichnet, dass** die Sperrklinke (10; 10'), insbesondere an einem ersten Ende der Sperrklinke, ein Element zur Montage (1c; 1c') an einem Gestell (99) eines Werks (100, 100', 100") beinhaltet und dass die Sperrklinke, insbesondere an einem zweiten Ende der Sperrklinke, den mindestens einen Zahn (1a; 1a'; 1a") in einem Abstand von dem Montageelement beinhaltet.

4. System nach dem vorhergehenden Anspruch, **dadurch gekennzeichnet, dass** die Sperrklinke zwischen dem Montageelement und dem mindestens einen Zahn einen flexiblen Abschnitt (1b) beinhaltet.

5. System nach Anspruch 3 oder 4, **dadurch gekennzeichnet, dass** das Montageelement ein Element zur Befestigung der Sperrklinke an einem Gestell (99) eines Werks (100, 100', 100") ist.

6. System nach Anspruch 3, **dadurch gekennzeichnet, dass** die Sperrklinke einen steifen Körper (1d'; 1d") beinhaltet, dass das Montageelement (1c'; 1c") ein Schwenkelement ist und dass die Sperrklinke eine Feder (1b'; 1b") zum Vorspannen des mindestens einen Zahns (1a; 1a'; 1a") der Sperrklinke gegen die Zahnung (2a) beinhaltet.

7. System nach dem vorhergehenden Anspruch, **dadurch gekennzeichnet, dass** die Feder mit dem steifen Körper integral ausgebildet ist oder eine angesetzte Feder ist, die direkt oder indirekt an dem steifen Körper anliegt.

8. System nach einem der vorhergehenden Ansprüche, **dadurch gekennzeichnet, dass** das Element zur Aktivierung und Deaktivierung ein Montagemittel (6; 6'), insbesondere eine Schraube (6; 6') oder ein Stift oder ein Exzenter, ist.

9. System nach einem der Ansprüche 1 bis 7, **dadurch gekennzeichnet, dass** das Element zur Aktivierung und Deaktivierung ein Exzenter ist.

10. System nach Anspruch 8 oder 9, **dadurch gekennzeichnet, dass** das Element zur Aktivierung und Deaktivierung einen Abschnitt oder eine Fläche aufweist, der/die zu seinem Querschnitt parallel oder im Wesentlichen parallel ist und dazu bestimmt ist, direkt an der Sperrklinke zur Anlage zu kommen, insbesondere dazu bestimmt ist, in der zweiten Konfiguration die Sperrklinke elastisch zu verformen, insbesondere die Sperrklinke biegend elastisch zu verformen.

11. Werk einer Uhr (100; 100'; 100"), insbesondere Werk einer Automatikuhr, beinhaltend ein Sperrklinkensystem nach einem der vorhergehenden Ansprüche.

12. Werk einer Uhr nach dem vorhergehenden Anspruch, **dadurch gekennzeichnet, dass** es Folgendes beinhaltet: einen Teil (M') einer kinematischen Kette zum automatischen Aufziehen eines Uhrenfederhauses (3), wobei der Teil der kinematischen Kette mindestens eine oszillierende Masse (5) beinhaltet, deren mechanische Energie dazu verwendet wird, das Federhaus aufzuziehen, insbesondere einen modularen Teil einer kinematischen Kette (M'), und ein Sperrklinkensystem nach einem der Ansprüche 1 bis 10, wobei das Element zur Aktivierung und Deaktivierung ein Mittel zur Montage des Teils der kinematischen Kette, insbesondere ein Mittel zur Montage des modularen Teils der kinematischen Kette, an einem Rohwerk des Werks ist, wobei das Montagemittel insbesondere eine Schraube zur Montage des modularen Teils der kinematischen Kette ist.

13. Werk nach Anspruch 11 oder 12, **dadurch gekennzeichnet, dass** die Federhausfeder (3) in der zweiten Konfiguration des Elements zur Aktivierung und Deaktivierung unter der Wirkung des Teils der kinematischen Kette unter Spannung gehalten wird.

14. Werk nach einem der Ansprüche 11 bis 13, **dadurch gekennzeichnet, dass** der modulare Teil der kinematischen Kette ein Modul ist, das über Umkehrdrehteile verfügt.

15. Werk nach einem der Ansprüche 11 bis 14, **dadurch gekennzeichnet, dass** die Sperrklinke (10; 10'), insbesondere an einem ersten Ende der Sperrklinke, ein Element zur Montage (1c; 1c') an einem Gestell (99) des Werks beinhaltet und dass die Sperrklinke, insbesondere an einem zweiten Ende der Sperrklinke, den mindestens einen Zahn (1a; 1a'; 1a") in einem Abstand von dem Montageelement beinhaltet.

16. Zeitmessgerät (110; 110'; 110"), insbesondere Armbanduhr, beinhaltend ein System nach einem der Ansprüche 1 bis 10 oder ein Werk nach einem der Ansprüche 11 bis 15.

17. Zeitmessgerät nach dem vorhergehenden Anspruch, **dadurch gekennzeichnet, dass** das Element zur Aktivierung und Deaktivierung ein Montagemittel des Zeitmessgeräts, insbesondere ein Mittel zur Montage des Werks innerhalb des Zeitmessgeräts, ist.

18. Verfahren zur Konfiguration eines Uhrwerks nach einem der Ansprüche 11 bis 15 oder eines Zeitmessgeräts nach einem der Ansprüche 16 und 17, wobei das Verfahren Folgendes beinhaltet:
- Einwirken auf das Element zur Aktivierung und Deaktivierung der Sperrklinke, um es in einer ersten Konfiguration zu platzieren, in der der mindestens eine Zahn der Sperrklinke direkt oder indirekt mit der Zahnung zusammenwirkt, insbesondere durch Behinderung und/oder unter der Wirkung einer Kraft zum Vorspannen des mindestens einen Zahns der Sperrklinke gegen die Zahnung, und/oder
- Einwirken auf das Element zur Aktivierung und Deaktivierung der Sperrklinke, um es in einer zweiten Konfiguration zu platzieren, in der der mindestens eine Zahn der Sperrklinke nicht mit der Zahnung zusammenwirkt oder in der eine Kraft zum Vorspannen des mindestens einen Zahns der Sperrklinke gegen die Zahnung reduziert ist.

## Claims

1. A pawl system (1; 1'; 1") for a wheel (2) of a drivetrain for winding a horology barrel (3), comprising:
- a pawl (10; 10'; 10") having at least one tooth (1a; 1a'; 1a") intended to collaborate with a toothset (2a) of the wheel (2); and
- an element (6; 6') for activating and deactivating the pawl;
the activation and deactivation element being arranged in such a way that, when the activation and deactivation element is in a first configuration, the at least one tooth (1a; 1a'; 1a") of the pawl collaborates with the toothset (2a) directly or indirectly, notably under the effect of a return force returning the at least one tooth (1a; 1a'; 1a") of the pawl against the toothset (2a), and, when the activation and deactivation element is in a second configuration, the at least one tooth (1a; 1a'; 1a") of the pawl does not collaborate with the toothset (2a), in the second configuration of the activation and deactivation element, the at least one tooth is some distance away from the toothset (2a).

2. The system as claimed in the preceding claim, wherein the wheel (2) is a ratchet (2).

3. The system as claimed in one of the preceding claims, wherein the pawl (10; 10') comprises an assembly element (1c; 1c') for assembly to a frame (99) of a movement (100, 100', 100"), notably to a first end of the pawl, and wherein the pawl comprises the at least one tooth (1a; 1a'; 1a") some distance away from the assembly element, notably at a second end of the pawl.

4. The system as claimed in the preceding claim, wherein the pawl comprises a flexible portion (1b) between the assembly element and the at least one tooth.

5. The system as claimed in claim 3 or 4, wherein the assembly element is an element for fixing the pawl to a frame (99) of a movement (100, 100', 100").

6. The system as claimed in claim 3, wherein the pawl comprises a rigid body (1d'; 1d"), wherein the assembly element (1c'; 1c") is a pivot element and wherein the pawl comprises a return spring (1b'; 1b") for returning the at least one tooth (1a; 1a'; 1a") of the pawl against the toothset (2a).

7. The system as claimed in the preceding claim, wherein the spring is formed as one with the rigid body or is an attached spring bearing directly or indirectly against the rigid body.

8. The system as claimed in one of the preceding claims, wherein the activation and deactivation element is an assembly means (6; 6'), notably a screw (6; 6') or a pin or an eccentric.

9. The system as claimed in one of claims 1 to 7, wherein the activation and deactivation element is an eccentric.

10. The system as claimed in claim 8 or 9, wherein the activation and deactivation element has a portion or a face parallel or substantially parallel to its cross section intended to come to bear against the pawl, notably intended to deform the pawl elastically, notably to deform the pawl elastically in bending, in the second configuration.

11. A watch movement (100; 100'; 100"), notably an automatic watch movement, comprising a pawl system as claimed in one of the preceding claims.

12. The watch movement as claimed in the preceding claim, wherein said movement comprises a part (M') of a drivetrain for automatically winding a time piece barrel (3), the drivetrain part comprising at least an oscillating mass (5) the mechanical energy of which is used to wind the barrel, notably a modular part of the drivetrain (M'), and a pawl system as claimed in one of claims 1 to 10, the activation and deactivation element being a means of assembly of the drivetrain part, notably a means of assembly of the modular part of the drivetrain, onto a movement-blank, particularly the means of assembly being a mounting screw for mounting the a modular part of the drivetrain.

13. The movement as claimed in claim 11 or 12, wherein the mainspring (3) is kept under tension under the effect of the drivetrain part in the second configuration of the activation and deactivation element.

14. The movement as claimed in one of claims 11 to 13, wherein the modular drivetrain part is a module fitted with reversing wheels.

15. The movement as claimed in one of claims 11 to 14, wherein the pawl (10; 10') comprises an assembly element (1c; 1c') for assembly to a frame (99) of the movement, notably at a first end of the pawl, and wherein the pawl comprises the at least one tooth (1a; 1a'; 1a") some distance away from the assembly element, notably at a second end of the pawl.

16. A timepiece (110; 110'; 110"), notably a wristwatch, comprising a system as claimed in one of claims 1 to 10 or a movement as claimed in one of claims 11 to 15.

17. The timepiece as claimed in the preceding claim, wherein the activation and deactivation element is a means of assembly of the timepiece, notably a means of assembly of the movement within the timepiece.

18. A method for configuring a horology movement as claimed in one of claims 11 to 15 or a timepiece as claimed in either of claims 16 and 17, the method comprising:
- action on the pawl activation and deactivation element so as to place it in a first configuration in which the at least one tooth of the pawl collaborates directly or indirectly with the toothset, notably by obstacle and/or under the effect of a return force returning the at least one tooth of the pawl against the toothset, and/or
- action on the pawl activation and deactivation element so as to place it in a second configuration in which the at least one tooth of the pawl does not collaborate with the toothset or in which a return force returning the at least one tooth of the pawl against the toothset is reduced.
